# FASCICULE DE BREVET EUROPEEN

(11) **EP 2 365 510 B1**
(45) Date de publication et mention de la délivrance du brevet: **13.11.2013**
(21) Numéro de dépôt: 10354083.7
(22) Date de dépôt: 29.11.2010
(51) Int. Cl.: H01H 71/00, H01H 71/52

(54) **Dispositif de coupure**
Leistungsschalter
Circuit breaker

(30) Priorité: 01.03.2010 FR 1000821
(43) Date de publication de la demande: 14.09.2011
(73) Titulaire: Schneider Electric Industries SAS, 92500 Rueil-Malmaison (FR)
(72) Inventeur: Belin, Yves, 38050 Grenoble Cedex 09 (FR); Michelot, Christophe, 38050 Grenoble Cedex 09 (FR)
(74) Mandataire: Colette, Marie-Françoise

(56) Documents cités:
- EP-A1- 0 208 614
- EP-A1- 0 569 650
- EP-A1- 0 696 041
- EP-A1- 1 146 534
- JP-U- 4 031 243

## Description

### DOMAINE TECHNIQUE DE L'INVENTION

L'invention relève du domaine des dispositifs de coupure de type disjoncteur ou disjoncteur différentiel, notamment des disjoncteurs unipolaire et neutre. De tels disjoncteurs sont souvent utilisés dans les installations de distribution terminale, notamment dans les bâtiments, pour protéger un circuit électrique en coupant à la fois le conducteur de phase et le conducteur neutre.

L'invention concerne en particulier un dispositif de coupure à boîtier isolant renfermant des contacts mobiles, incluant au moins un contact mobile de phase et un contact mobile de neutre portés par une première extrémité de respectivement au moins deux bras de contact, chaque bras de contact étant monté autour d'un pivot pour au moins autoriser un pivotement dudit bras de contact vers une position de fermeture desdits contacts, ledit dispositif comportant des moyens de pression de contact agissant sur lesdits bras de contact pour exercer une force de pression de contact sur lesdits bras de contact.

### ÉTAT DE LA TECHNIQUE

La demande de brevet EP0042778 décrit un disjoncteur unipolaire et neutre comportant deux contacts mobiles de respectivement un circuit de phase et un circuit de neutre, lesdits contacts étant portés par des bras de contact en matériau isolant montés à pivotement autour d'un axe porté par un support en forme de plaque d'un mécanisme de commande, ledit support étant quant à lui monté à pivotement sur un axe fixe. Un ressort de pression de contact en spirale est monté autour de l'axe de pivotement des bras de contact et permet de solliciter lesdits bras de contact en position de fermeture des contacts mobiles.

Document EP 1 146 534 décrit un dispositif de coupure selon le préambule de la revendication 1.

Un inconvénient des disjoncteurs de l'art antérieur est que le dimensionnement et la disposition du ressort de pression de contact ne sont pas optimisés.

### EXPOSÉ DE L'INVENTION

L'invention vise à remédier aux inconvénients des dispositifs de coupure de l'art antérieur en proposant un dispositif de coupure à boîtier isolant renfermant des contacts mobiles, incluant au moins un contact mobile de phase et un contact mobile de neutre portés par une première extrémité de respectivement au moins deux bras de contact, chaque bras de contact étant monté autour d'un pivot pour au moins autoriser un pivotement dudit bras de contact vers une position de fermeture desdits contacts, ledit dispositif comportant des moyens de pression de contact agissant sur lesdits bras de contact pour exercer une force de pression de contact sur lesdits bras de contact, ledit dispositif étant caractérisé en ce que les moyens de pression de contact comportent deux ressorts de torsion agissant indépendamment sur respectivement ledit bras de contact portant le contact mobile de phase et ledit bras de contact portant le contact mobile de neutre, chaque ressort de torsion exerçant une force de torsion autour d'un axe de rotation dudit ressort, chaque ressort de torsion étant agencé par rapport au bras de contact sur lequel il agit de manière que l'axe de rotation dudit ressort soit décalé vers une seconde extrémité dudit bras de contact, par rapport à l'axe dudit pivot.

Le dispositif comprend un mécanisme de commande pourvu d'un levier support portant le pivot autour duquel les bras de contact sont montés, ledit levier support étant articulé pour déplacer les bras de contact entre une position d'ouverture et la position de fermeture desdits contacts mobiles, chaque ressort de torsion étant disposé entre le bras de contact sur lequel ledit ressort de torsion agit et ledit levier support.

De préférence, le levier support est articulé autour d'un axe confondu avec l'axe du pivot.

Selon un mode de réalisation, chaque ressort de torsion comporte un premier brin (35, 36) s'appuyant contre un butoir du levier support et un second brin agissant sur l'un des bras de contact. De préférence, le second brin de chaque ressort de torsion coopère avec une butée du bras de contact sur lequel ledit ressort de torsion agit, ladite butée étant décalée par rapport au pivot vers la seconde extrémité dudit bras de contact. De préférence, la butée du bras de contact est ménagée sur la seconde extrémité dudit bras de contact.

Selon un mode de réalisation, le premier brin de chaque ressort de contact a une longueur supérieure à la longueur du second brin dudit ressort de contact. De préférence, la longueur du premier brin est supérieure à au moins deux fois la longueur du second brin.

Selon un mode de réalisation, les premiers brins des ressorts de torsion sont connectés pour former un ensemble élastique comportant lesdits deux ressorts de torsion.

De préférence, le mécanisme de commande comprend, en outre :
- une manette montée pivotante sur le boitier isolant pour commander l'ouverture et la fermeture des contacts mobiles,
- des moyens de transmission agencés entre ladite manette et les bras de contact incluant une liaison mécanique brisable, et
- un levier de déclenchement couplé à des moyens de déclenchement pour détecter la présence d'un défaut électrique, ledit levier de déclenchement étant conçu pour actionner le déplacement des bras de contact dans la position d'ouverture en provoquant une rupture de ladite liaison mécanique brisable.

### BRÈVE DESCRIPTION DES FIGURES

D'autres avantages et caractéristiques ressortiront plus clairement de la description qui suit de modes particuliers de réalisation de l'invention, donnés à titre d'exemples non limitatifs, et représentés dans les figures annexées.
La figure 1 est une vue à l'intérieur d'un disjoncteur selon l'invention représentant la plupart des éléments du mécanisme de commande.
La figure 2 est une vue partielle du mécanisme de commande, dans laquelle l'un des bras de contact a été démonté pour permettre de visualiser le levier support et les moyens de pression de contact.
La figure 3 est une vue du mécanisme de commande, dans laquelle sont représentés la plupart des éléments de la chaîne cinématique entre la poignée de manoeuvre et les contacts mobiles.
La figure 4 correspond à la figure 3, dans laquelle l'un des bras de contact a été démonté pour permettre de visualiser les moyens de pression de contact.
La figure 5 est une vue éclatée des bras de contact, du levier support et des moyens de pression de contact.
La figure 6 est une vue éclatée du mécanisme de commande et du mécanisme de déclenchement.

### DESCRIPTION DETAILLEE D'UN MODE DE RÉALISATION

Comme cela est visible sur la figure 1, le disjoncteur 1 comprend un boîtier isolant 3 essentiellement formé par deux demi-coquilles, la demi-coquille supérieure ayant été enlevée pour permettre de visualiser l'intérieur dudit disjoncteur. Le boîtier 3 présente une forme générale parallélépipédique correspondant à un système modulaire. Le boîtier 3 présente une face arrière de fixation 5 sur un rail et une face frontale 7 présentant une lumière de passage d'une manette de commande 9. Le disjoncteur 1 comprend un circuit de coupure de neutre et un circuit de coupure de phase disposés respectivement de part et d'autre d'une cloison isolante 11 intercalée entre les deux demi-coquilles et s'étendant parallèlement aux faces principales du boîtier 3. Sur la figure 1, seul le circuit de coupure de phase est visible, le circuit de coupure de neutre étant disposé derrière la cloison isolante 11.

Le circuit de coupure de phase comporte un contact mobile de phase 13 porté par une première extrémité d'un bras de contact 15. De la même façon, le circuit de coupure de neutre comporte un contact mobile de neutre 17 porté par une première extrémité d'un autre bras de contact 19. Les bras de contact 15, 19 sont réalisés dans un matériau isolant et sont montés à pivotement sur un pivot 21.

Le disjoncteur 1 comporte un mécanisme de commande logé dans la partie supérieure du boîtier 3, au-dessus de la cloison isolante 11. Ce mécanisme de commande est commun au contact mobile de phase 13 et au contact mobile de neutre 17. Le pivot 21 d'articulation des bras de contact 15, 19 est porté par un levier support 23 (figure 5) en forme de plaque, souvent appelé platine, ledit levier support étant monté à pivotement sur le boîtier. En l'occurrence, le levier support 23 est monté à pivotement autour d'un axe parallèle et confondu avec l'axe du pivot 21 d'articulation des bras de contact 15, 19. L'axe de pivotement du levier support 23 et le pivot d'articulation des bras de contact 15, 19 sont matérialisés par un arbre 21 solidaire dudit levier support 23. Les extrémités de l'arbre 21 sont montées dans des paliers ménagés dans les demi-coquilles du boîtier 3. Les bras de contact 15, 19 comportent également des paliers permettant d'emmancher lesdits bras de contact 15, 19 sur l'arbre 21 respectivement de part et d'autre du levier support 23.

Le montage à pivotement du levier support 23 sur le boîtier 3 permet le déplacement des bras de contact 15, 19 entre une position d'ouverture des contacts mobiles 13, 17 et une position de fermeture desdits contacts mobiles. Le levier support 23 porte des butées susceptibles de coopérer avec les bras de contact 15, 19 pour les entraîner en rotation autour de l'arbre 21 vers la position de fermeture des contacts mobiles 13, 17. Un ressort 90 monté entre boîtier et le levier support 23 permet de solliciter le levier support 23 en rotation autour de l'arbre 21 vers la position d'ouverture des contacts mobiles 13, 17.

Le montage à pivotement des bras de contact 15, 19 sur le levier support 23 permet, quant à lui, un débattement limité desdits bras de contact, notamment lorsque le levier support 23 a été pivoté dans la position de fermeture des contacts mobiles 13, 17.

Chacun des bras de contact 15, 19 comportent un écran 26 qui permet d'éviter que des particules générées par l'arc électrique ne viennent s'immiscer dans le mécanisme de commande. L'écran 26 est agencé pour coulisser le long d'une paroi fixe 61 afin d'assurer la fonction d'écran pendant au moins le début de l'ouverture des contacts. Les faces de l'écran 26 et de la paroi fixe 27 en vis-à-vis sont disposées suffisamment proches l'une de l'autre, pour permettre à ladite paroi fixe de racler la face dudit écran exposée à l'arc électrique, ce qui permet d'éviter toute accumulation de dépôt.

Le mécanisme de commande comporte des moyens de pression de contact agissant sur les bras de contact 15, 19 pour exercer une force de pression sur lesdits bras de contact et pour contraindre lesdits bras de contact dans la position de fermeture des contacts mobiles 13, 17. Les moyens de pression de contact comportent deux ressorts de torsion 31, 32 agissant respectivement sur le bras de contact 15 portant le contact mobile de phase 13 et sur le bras de contact 19 portant le contact mobile de neutre 17. Chaque ressort de torsion 31, 32 est pourvu d'un axe de rotation autour duquel il exerce une force de torsion. Les ressorts de torsion 31, 32 sont montés de sorte que leurs axes de rotation respectifs soient déportés par rapport à l'arbre 21 vers une seconde extrémité des bras de contact. Cette seconde extrémité des bras de contact 15, 19 est en l'occurrence opposée par rapport à la première extrémité desdits bras portant les contacts mobiles 13, 17. Ce positionnement des ressorts 31, 32 et de leurs axes de rotation respectifs permet de démultiplier la force exercée par lesdits ressorts sur les bras de contact 15, 19 et donc sur les contacts mobiles 13, 17 portés par lesdits bras de contact. Ce positionnement des ressorts 31, 32, et notamment le positionnement de leurs axes de rotation respectifs, permet également de réduire leurs dimensions.

Plus précisément, chaque ressort de torsion 31, 32 est disposé entre le bras de contact 15, 19 sur lequel ledit ressort de torsion agit et le levier support 23. De cette façon, les ressorts de torsion 31, 32 sont dimensionnés pour exercer une pression de fermeture des contacts mobiles 13, 17 permettant un pivotement limité des bras de contact 15, 19 par rapport au levier support, en fonction des l'état d'usure desdits contacts. Les ressorts de torsion 31, 32 ne sont pas dimensionnés pour faire pivoter les bras de contact 15, 19 de la position d'ouverture à la position de fermeture des contacts 13, 17, cette fonction étant remplie par le levier support 23. Le dimensionnement des ressorts de torsion 31, 32 est donc réalisé par rapport uniquement à l'effort de pression de contact à exercer, et les dimensions desdits ressorts s'en trouvent donc réduites.

Comme cela est visible sur les figures 2 et 4, les ressorts de torsion 31, 32 utilisés sont des ressorts à spires. Chaque ressort de torsion 31, 32 comporte un premier brin 35, 36 s'appuyant contre un butoir 39 du levier support et un second brin 41, 42 agissant sur l'un desdits bras de contact 15, 19. Le second brin 41, 42 de chaque ressort de torsion 31, 32 coopère avec une butée 45, 46 du bras de contact 15, 19 sur lequel ledit ressort de torsion agit. Cette butée 45, 46 est déportée par rapport à l'arbre 21, matérialisant le pivot du bras de contact 15, 19, vers la seconde extrémité dudit bras de contact opposée par rapport à la première extrémité portant les contacts mobiles 13, 17. En l'occurrence, la butée 45, 46 du bras de contact 15, 19 est ménagée sur la seconde extrémité dudit bras de contact. Ainsi, la pression de contact exercée par les ressorts de torsion 31, 32 s'en trouve maximisée.

Les spires des ressorts de torsion 31, 32 entourant l'axe de rotation desdits ressorts sont déportés par rapport à l'arbre 21. De cette façon, en plus d'augmenter la force de pression de contact et de réduire les dimensions des moyens de pression de contact 31, 32, l'encombrement du mécanisme de commande au niveau de l'arbre 21 est réduit. Vue la complexité du mécanisme de commande concernant les articulations autour de l'arbre 21, ce déport des spires des ressorts de torsion 31, 32 par rapport à l'arbre 21 permet de simplifier ledit mécanisme de commande et de faciliter son assemblage.

Dans le mode de réalisation représenté, les premiers brins 35, 36 des ressorts de torsion 31, 32 sont connectés entre eux pour former un seul ensemble élastique intégrant lesdits ressorts de torsion. Comme cela est visible sur les figures 2 et 4, le premier brin 35, 36 de chaque ressort de torsion 31, 32 a une longueur supérieure à la longueur du second brin 41, 42 dudit ressort de torsion. Plus précisément, la longueur du premier brin 35, 36 est supérieure à au moins deux fois la longueur du second brin 41, 42. Cet agencement permet notamment de faciliter l'assemblage du mécanisme de commande, notamment grâce à la longueur des brins qui permet la flexion nécessaire au montage sur les axes des ressorts.

Le mécanisme de commande du disjoncteur peut être tel que celui décrit dans la demande de brevet européenne EP0295158.

Dans le mode de réalisation représenté, le mécanisme de commande comprend des moyens de transmission agencés entre la manette 9 et les bras de contact 15, 19, ou plus précisément entre ladite manette et le levier support 23. Ces moyens de transmission permettent de déplacer le levier support 23 entre la position d'ouverture et la position de fermeture des contacts mobiles 13, 17.

Comme cela est visible sur la figure 6, un levier de déclenchement 53 couplé à des moyens de déclenchement permet de détecter la présence d'un défaut électrique et d'agir sur le mécanisme de commande pour ouvrir les contacts du disjoncteur. Les moyens de déclenchement incluent un déclencheur électromagnétique 55 et un déclencheur thermique, en l'occurrence une bilame 57. Le levier de déclenchement 53 est monté à pivotement sur un axe 59 porté par le levier support 23, avec un décalage prédéterminé par rapport au pivot 21. Le levier de déclenchement 53 est conçu pour actionner le déplacement des bras de contact 15, 19 dans la position d'ouverture en provoquant la rupture d'une liaison mécanique brisable 61 des moyens de transmission (figures 1 et 2).

Les moyens de transmission incluent une biellette de transmission 51 accouplée à une embase interne de la manette pour former une genouillère dont l'articulation se trouve excentrée par rapport à un axe de pivotement 63 de ladite manette. La liaison mécanique brisable 61 est ménagée entre la biellette de transmission 51 et le levier support 23. En position verrouillée, la liaison mécanique brisable 61 autorise la commande manuelle du mécanisme de commande à l'aide de la manette 9. Le déplacement du levier de déclenchement 53 vers une position déclenchée sous l'action du déclencheur 55, provoque la rupture momentanée de la liaison mécanique 61, entraînant le déclenchement automatique du mécanisme de commande, indépendamment de la manette 9. Le levier de déclenchement 53 est associé à un ressort de rappel (non représenté) destiné à assurer le rétablissement automatique de la liaison mécanique 61 lorsque la manette 9 est actionnée vers la position d'ouverture, suite à un déclenchement du mécanisme de commande sur défaut.

Comme cela est visible sur la figure 6, la liaison mécanique brisable 61 comporte un crochet 65 d'accrochage monté à pivotement sur un axe 67 du levier support 23. A l'opposé de l'axe 67, le bec 69 du crochet coopère en position verrouillée de la liaison 61 avec un cran 71 de retenue situé sur le bras supérieur du levier de déclenchement 53. La biellette de transmission 51 est accouplée au crochet 65 en un point d'articulation susceptible de se déplacer lors du déclenchement dans une lumière du levier support 23. Cette lumière est borgne ou ouverte, et est conformée en un secteur circulaire centré sur l'axe 67. Le point d'articulation est situé entre l'axe 67 et le bec 69 du crochet d'accrochage. La liaison mécanique brisable 61 constitue un étage démultiplicateur dans la chaîne cinématique du mécanisme de commande, autorisant une réduction de l'effort de déclenchement en provenance du déclencheur magnétothermique.

Comme cela est visible sur les figures 2 et 6, la bilame 57 du déclencheur thermique coopère avec le levier de déclenchement 53 au moyen d'un tiroir rotatif 81 à transmission unidirectionnelle. Le tiroir 81 est formé par un levier coudé ayant une extrémité accouplée librement au bras inférieur du levier de déclenchement 53 en un point d'articulation 83. La partie intermédiaire incurvée du levier de transmission prend appui sur un bossage 85 du levier de déclenchement 53 de manière à entraîner ce dernier vers la position déclenchée lors de la déflexion vers la droite de la bilame 51 en cas de circulation d'un courant de surcharge dans le pôle. Pendant cette phase de déclenchement thermique, le tiroir 81 constitue une liaison cinématique rigide entre la bilame 57 et le levier de déclenchement 53. Le point d'articulation 83 est disposé entre le bossage 85 et l'axe de pivotement 21 du levier de déclenchement 53. Le but de cet agencement de l'axe de pivotement 83 au plus prêt de l'axe de pivotement 21 est de minimiser le déplacement de l'axe 83 le long d'un arc de cercle centré sur l'axe 21, voir de le rendre nul, lorsque le déclencheur magnétique 55 propulse le levier support 23.

Lorsque le mécanisme de commande est actionné manuellement ou automatiquement vers la position d'ouverture, l'extrémité 87 du tiroir 81 à l'opposé du point d'articulation 83, est susceptible de venir en butée contre une protubérance du boîtier, avec rupture de la liaison cinématique avec le levier de déclenchement 53. Le levier support 23 peut pivoter autour du pivot 21 dans le sens trigométrique, et la zone intermédiaire du tiroir 81 se trouve écartée du bossage 85. Le point d'articulation 83 du tiroir 81 pourrait bien entendu être confondu avec l'axe 21 de pivotement du levier de déclenchement 53.

Le fonctionnement d'un tel mécanisme de commande est bien connu des spécialistes, et il est inutile de le décrire plus en détails. Ce fonctionnement est également décrit dans la demande de brevet EP0295158.

## Revendications

1. Dispositif de coupure (1) à boîtier isolant (3) renfermant des contacts mobiles, incluant au moins un contact mobile de phase (13) et un contact mobile de neutre (17) portés par une première extrémité de respectivement au moins deux bras de contact (15, 19), chaque bras de contact étant monté autour d'un pivot (21) pour au moins autoriser un pivotement dudit bras de contact vers une position de fermeture desdits contacts, ledit dispositif comportant des moyens de pression de contact agissant sur lesdits bras de contact pour exercer une force de pression de contact sur lesdits bras de contact,
**caractérisé en ce que** les moyens de pression de contact comportent deux ressorts de torsion (31, 32) agissant indépendamment sur respectivement ledit bras de contact portant le contact mobile de phase et ledit bras de contact portant le contact mobile de neutre, chaque ressort de torsion exerçant une force de torsion autour d'un axe de rotation dudit ressort, comprenant
un mécanisme de commande pourvu d'un levier support (23) portant le pivot (21) autour duquel les bras de contact sont montés, ledit levier support étant articulé pour déplacer les bras de contact entre une position d'ouverture et la position de fermeture desdits contacts mobiles, **caractérisé en ce que**
chaque ressort de torsion étant agencé par rapport au bras de contact sur lequel il agit de manière que l'axe de rotation dudit ressort soit décalé vers une seconde extrémité dudit bras de contact, par rapport à l'axe dudit pivot, et **en ce**
**que** chaque ressort de torsion (31, 32) étant disposé entre le bras de contact (15, 19) sur lequel ledit ressort de torsion agit et ledit levier support.

2. Dispositif selon la revendication 1, **caractérisé en ce que** le levier support (23) est articulé autour d'un axe confondu avec l'axe du pivot (21).

3. Dispositif selon la revendication 1 ou 2, **caractérisé en ce que** chaque ressort de torsion (31, 32) comporte un premier brin (35, 36) s'appuyant contre un butoir (39) du levier support (23) et un second brin (41, 42) agissant sur l'un des bras de contact (15, 19).

4. Dispositif selon la revendication 3, **caractérisé en ce que** le second brin (41, 42) de chaque ressort de torsion (31, 32) coopère avec une butée (45, 46) du bras de contact (15, 19) sur lequel ledit ressort de torsion agit, ladite butée étant décalée par rapport au pivot (21) vers la seconde extrémité dudit bras de contact.

5. Dispositif selon la revendication 4, **caractérisé en ce que** la butée (45, 46) du bras de contact (15, 19) est ménagée sur la seconde extrémité dudit bras de contact.

6. Dispositif selon l'une quelconque des revendications 3 à 5, **caractérisé en ce que** le premier brin (35, 36) de chaque ressort de contact (31, 32) a une longueur supérieure à la longueur du second brin (41, 42) dudit ressort de contact.

7. Dispositif selon la revendication 6, **caractérisé en ce que** la longueur du premier brin (35, 36) est supérieure à au moins deux fois la longueur du second brin (41, 42).

8. Dispositif selon l'une quelconque des revendications 3 à 7, **caractérisé en ce que** les premiers brins (35, 36) des ressorts de torsion (31, 32) sont connectés pour former un ensemble élastique comportant lesdits deux ressorts de torsion.

9. Dispositif selon l'une quelconque des revendications 1 à 8, **caractérisé en ce que** le mécanisme de commande comprend, en outre :
- une manette (9) montée pivotante sur le boitier isolant (3) pour commander l'ouverture et la fermeture des contacts mobiles (13, 17),
- des moyens de transmission agencés entre ladite manette et les bras de contact (15, 19) incluant une liaison mécanique brisable (61), et
- un levier de déclenchement (53) couplé à des moyens de déclenchement (55, 57) pour détecter la présence d'un défaut électrique, ledit levier de déclenchement étant conçu pour actionner le déplacement des bras de contact (15, 19) dans la position d'ouverture en provoquant une rupture de ladite liaison mécanique brisable.

## Patentansprüche

1. Schalteinrichtung (1) mit Isolierstoffgehäuse (3) und darin angeordneten beweglichen Kontakten, die mindestens einen beweglichen Phasenleiterkontakt (13) und einen beweglichen Neutralleiterkontakt (17) umfassen und an jeweils einem ersten Ende mindestens zweier Kontaktarme (15, 19) befestigt sind, wobei jeder Kontaktarm auf einem Drehzapfen (21) gelagert ist, um mindestens ein Verschwenken des genannten Kontaktarms in Richtung einer Einschaltstellung der genannten Kontakte zu erlauben, welche Einrichtung Kontaktdruckmittel umfasst, die auf die genannten Kontaktarme wirken, um eine Kontaktdruckkraft auf die genannten Kontaktarme auszuüben,
wobei die Kontaktdruckmittel zwei Drehfedern (31, 32) umfassen, die unabhängig voneinander auf den genannten Kontaktarm mit dem daran befestigen beweglichen Phasenleiterkontakt bzw. den genannten Kontaktarm mit dem daran befestigen beweglichen Neutralleiterkontakt wirken, wobei jede Drehfeder eine um eine Drehachse der genannten Feder wirkende Drehkraft ausübt, welche Einrichtung einen Schaltmechanismus mit einem Trägerhebel (23) umfasst, an dem der Drehzapfen (21) zur Lagerung der Kontaktarme ausgebildet ist, welcher Trägerhebel drehbar gelagert ist, um die Kontaktarme zwischen einer Ausschaltstellung und der Einschaltstellung der genannten beweglichen Kontakte zu verschieben, **dadurch gekennzeichnet, dass** jede Drehfeder (31, 32) in Bezug zu dem von ihr beaufschlagten Kontaktarm so angeordnet ist, dass die Drehachse der genannten Feder in Richtung eines zweiten Endes des genannten Kontaktarms, in Bezug zur Achse des genannten Drehzapfens versetzt angeordnet ist, und dass jede Drehfeder (31, 32) zwischen dem von ihr beaufschlagten Kontaktarm (15, 19) und dem genannten Trägerhebel angeordnet ist.

2. Einrichtung nach Anspruch 1, **dadurch gekennzeichnet, dass** der Trägerhebel (23) um eine Achse verschwenkt werden kann, die mit der Achse des Drehzapfens (21) identisch ist.

3. Einrichtung nach Anspruch 1 oder 2, **dadurch gekennzeichnet, dass** jede Drehfeder (31, 32) ein erstes Ende (35, 36), das sich an einem Anschlag (39) des Trägerhebels (23) abstützt, und ein zweites Ende (41, 42) umfasst, das auf einen der Kontaktarme (15, 19) wirkt.

4. Einrichtung nach Anspruch 3, **dadurch gekennzeichnet, dass** das zweite Ende (41, 42) jeder Drehfeder (31, 32) mit einem Anschlag (45, 46) zusammenwirkt, der an dem von der Feder beaufschlagten Kontaktarm (15, 19) ausgebildet ist, welcher Anschlag in Bezug zum Drehzapfen (21) in Richtung des zweiten Endes des genannten Kontaktarms versetzt angeordnet ist.

5. Einrichtung nach Anspruch 4, **dadurch gekennzeichnet, dass** der Anschlag (45, 46) des Kontaktarms (15, 19) am zweiten Ende des genannten Kontaktarms ausgebildet ist.

6. Einrichtung nach irgendeinem der Ansprüche 3 bis 5, **dadurch gekennzeichnet dass** das erste Ende (35, 36) jeder Kontaktfeder (31, 32) länger ist als das zweite Ende (41, 42) der genannten Kontaktfeder.

7. Einrichtung nach Anspruch 6, **dadurch gekennzeichnet, dass** das erste Ende (35, 36) mindestens mehr als doppelt so lang ist wie das Ende des zweiten Endes (41, 42).

8. Einrichtung nach irgendeinem der Ansprüche 3 bis 7, **dadurch gekennzeichnet, dass** die ersten Enden (35, 36) der Drehfedern (31, 32) miteinander verbunden sind, um eine Federeinheit mit den beiden genannten Drehfedern bildet.

9. Einrichtung nach irgendeinem der Ansprüche 1 bis 8, **dadurch gekennzeichnet, dass** der Schaltmechanismus außerdem
- einen schwenkbar im Isolierstoffgehäuse (3) gelagerten Kipphebel (9) zur Steuerung der Einschalt- und Ausschalthandlung der beweglichen Kontakte (13, 17),
- Übertragungsmittel, die zwischen dem genannten Kipphebel und den Kontaktarmen (15, 19) angeordnet sind und eine lösbare mechanische Verbindung (61) umfassen, sowie
- einen Auslösehebel (53) umfassen, der mit Auslösemitteln (55, 57) verbunden ist, um das Vorliegen eines elektrischen Fehlers zu erkennen, welcher Auslösehebel dazu ausgelegt ist, durch Lösen der genannten lösbaren mechanischen Verbindung die Verschiebung der Kontaktarme (15, 19) in die Ausschaltstellung zu bewirken.

## Claims

1. A switchgear device (1) with an insulating case (3) housing movable contacts, including at least one phase movable contact (13) and one neutral movable contact (17) supported by a first end of respectively at least two contact arms (15, 19), each contact arm being mounted around a pivot-pin (21) to at least allow swivelling of said contact arm to a closed position of said contacts, said device comprising contact pressure means acting on said contact arms to exert a contact pressure force on said contact arms,
the contact pressure means comprising two torsion springs (31, 32) acting independently on respectively said contact arm supporting the phase movable contact and said contact arm supporting the neutral movable contact, each torsion spring exerting a torsional force around an axis of rotation of said spring, said device comprising an operating mechanism provided with a support lever (23) supporting the pivot-pin (21) around which the contact arms are fitted, said support lever being articulated to move the contact arms between an open position and the closed position of said movable contacts characterized each torsion spring is arranged with respect to the contact arm on which it acts in such a way that the axis of rotation of said spring is offset towards a second end of said contact arm with respect to the axis of said pivot-pin, and in that each torsion spring (31, 32) is arranged between the contact arm (15, 19) on which said torsion spring acts and said support lever.

2. The device according to claim 1, **characterized in that** the support lever (23) is articulated around an axis that is identical to the axis of the pivot-pin (21).

3. The device according to claim 1 or 2, **characterized in that** each torsion spring (31, 32) comprises a first strand (35, 36) pressing against a stop block (39) of the support lever (23) and a second strand (41, 42) acting on one of the contact arms (15, 19).

4. The device according to claim 3, **characterized in that** the second strand (41, 42) of each torsion spring (31, 32) collaborates with a stop (45, 46) of the contact arm (15, 19) on which said torsion spring acts, said stop being offset with respect to the pivot-pin (21) towards the second end of said contact arm.

5. The device according to claim 4, **characterized in that** the stop (45, 46) of the contact arm (15, 19) is arranged on the second end of said contact arm.

6. The device according to any one of claims 3 to 5, **characterized in that** the length of the first strand (35, 36) of each contact spring (31, 32) is greater than the length of the second strand (41, 42) of said contact spring.

7. The device according to claim 6, **characterized in that** the length of the first strand (35, 36) is more than at least twice the length of the second strand (41, 42).

8. The device according to any one of claims 3 to 7, **characterized in that** the first strands (35, 36) of the torsion springs (31, 32) are connected to form a flexible assembly comprising said two torsion springs.

9. The device according to any one of claims 1 to 8, **characterized in that** the operating mechanism further comprises:
- a handle (9) mounted swivelling on the insulating case (3) to command opening and closing of the movable contacts (13, 17),
- transmission means arranged between said handle and the contact arms (15, 19) including a breakable mechanical link (61), and
- a trip lever (53) coupled to trip means (55, 57) to detect the presence of an electric fault, said trip lever being designed to actuate movement of the contact arms (15, 19) to the open position causing breaking of said breakable mechanical link.
